# EUROPÄISCHE PATENTSCHRIFT

(11) **EP 0 376 926 B1**
(45) Veröffentlichungstag und Bekanntmachung des Hinweises auf die Patenterteilung: **21.04.1993**
(21) Anmeldenummer: 90102447.1
(22) Anmeldetag: 21.09.1988
(51) Int. Cl.: E06B 3/66

(54) **Vorrichtung zum Füllen von Abstandhalterrahmen für Isolierglas**
Device for filling spacer frames for double glazing
Dispositif pour remplir des éléments d'espacement de vitrage isolant

(30) Priorität: 05.10.1987 AT 2534/87
(43) Veröffentlichungstag der Anmeldung: 04.07.1990
(62) Teilanmeldung aus: 88890239.2
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Manfred, Dipl.-Ing.

(56) Entgegenhaltungen:
- AT-B- 383 582
- DE-A- 2 407 876
- GB-A- 2 118 605

## Beschreibung

Die Erfindung betrifft eine Vorrichtung zum Füllen von Abstandhalterrahmen für Isolierglas, vorzugsweise von einstückig gebogenen Abstandhalterrahmen, mit hygroskopischem Material,mit wenigstens einer Füllstation mit zwei Füllköpfen zum Füllen der Abstandhalterrahmen mit hygroskopischem Material

Eine derartige Vorrichtung ist aus der AT-B-383 582 bekannt. Die bekannte Vorrichtung besitzt zwei Füllköpfe, von denen jeder einen Bohrer zum Erzeugen einer Öffnung in einem Schenkel des Abstandhalterrahmens, eine Einrichtung zum Einfüllen von hygroskopischem Material (z.B. Molekularsieb) in das Innere des Abstandhalterrahmens, und eine Vorrichtung zum Verschließen der vorher erzeugten Öffnung, die vorzugsweise als Einrichtung ausgebildet ist, durch welche ein Pfropfen aus einer plastischen und erhärtenden Versiegelungsmasse in die Öffnung eingepreßt wird. Bei der bekannten Vorrichtung werden die Abstandhalterrahmen vor ihrer Bearbeitung in der Füllvorrichtung in diese für gewöhnlich von Hand aus auf Haken aufgehängt, die oberhalb der beiden Füllköpfe angeordnet sind.

Aus der GB-A-2 118 605 ist eine Vorrichtung zum Füllen von Abstandhalterrahmen bekannt, die wenigstens einen Füllkopf aufweist und die eine Halterung zum seitlichen Abstützen des zu füllenden Abstandhalterrahmens aufweist, an deren oberen Ende der Füllkopf vorgesehen ist. Die aus der GB-A-2 118 605 bekannte Vorrichtung besitzt weiters Hebeglieder mit deren Hilfe ein Abstandhalterrahmen zum Füllkopf angehoben werden kann.

Der Erfindung liegt die Aufgabe zugrunde, die aus der AT-B-383 582 bekannte Vorrichtung in der Richtung weiterzubilden, daß der Antransport und der Abtransport der zu bearbeitenden Abstandhalterrahmen weitgehend selbsttätig erfolgen kann.

In Lösung dieser Aufgabe ist Vorrichtung der oben genannten Gattung dadurch gekennzeichnet, daß die Vorrichtung eine seitliche Abstützung für die Abstandhalterrahmen aufweist, an deren oberen Rand die Füllköpfe vorgesehen sind, daß ein sich durch die Vorrichtung entlang des unteren Randes der seitlichen Abstützung erstreckender Linearförderer für die Abstandhalterrahmen vorgesehen ist, daß der im Bereich der Füllstation vorgesehene Abschnitt des Linearförderers entlang der seitlichen Abstützung anhebbar ist, um den oberen Bereich des zu füllenden Abstandhalterrahmens zu den Füllköpfen der Füllstation zu heben, daß am anhebbaren Abschnitt des Linearförderers ein Endlosförderorgan vorgesehen ist und daß der Antriebsmotor für das Endlosförderorgan zusammen mit dem Abschnitt des Lineärförderers anhebbar ist.

Bei der erfindungsgemäßen Vorrichtung, die mit besonderem Vorteil im Anschluß an eine Station zum Biegen von Hohlprofilleisten zu Abstandhalterrahmen für Isolierglas und einer diesen nachgeschalteten Vorrichtung zum Stumpfverschweißen der beiden freien Enden der zum Abstandhalterrahmen gebogenen Hohlprofilleisten angeordnet ist, werden die Abstandhalterrahmen von der seitlichen Abstützung geführt, zu den Füllköpfen bewegt und hernach nach einem weiteren Lineartransport der weiteren Bearbeitung zugeführt. Diese weitere Bearbeitung kann beispielsweise die Beschichtung von Abstandhalterrahmen mit Dicht- bzw. Klebemittel (z.B. Butylkautschuk) sein, wie sie aus der AT-B-356 832 bekannt ist.

Weitere Merkmale und Einzelheiten der Vorrichtung ergeben sich aus den Unteransprüchen sowie der nachfolgenden Beschreibung der in den Zeichnungen wiedergegebenen Ausführungsform. Es zeigt
Fig. 1 eine Vorrichtung zum Füllen von Abstandhalterrahmen für Isolierglas in Ansicht,
Fig. 2 in Seitenansicht die Einrichtung zum Übergeben der Abstandhalterrahmen an einen Hängeförderer, sowie eine Einrichtung zum Abnehmen der Abstandhalterrahmen von diesem (nicht maßstäblich gezeichnet) und
Fig. 3 eine Einzelheit des Hängeförderers.

Eine in Fig. 1 gezeigte Vorrichtung zum Füllen von Abstandhalterrahmen von Isolierglas mit hygroskopischem Material (z.B. Molekularsieb), wie sie in Fig. 1 gezeigt ist, umfaßt mehrere Vorrichtungsteile. So ist eine Einrichtung 1 zum Verschwenken der Abstandhalterrahmen um 90° vorgesehen. Im Anschluß an diese Vorrichtung sind in der Vorrichtung zwei Füllstationen 2 und 3 vorgesehen, in welchen die Abstandhalterrahmen mit hygroskopischem Material gefüllt werden. Nach der zweiten Füllstation 3 ist ein Abschnitt 4 vorgesehen, in dem die Abstandhalterrahmen linear zu einer Einrichtung 5 gefördert werden, in der sie auf einen Horizontalhängeförderer 6 umgesetzt werden. Der Horizontalförderer 6 transportiert die Abstandhalterrahmen zu einer Vorrichtung 7, in der die Abstandhalter vom Hängeförderer 6 abgenommen werden.

Aus Fig. 1 ist noch ersichtlich, daß bei der erfindungsgemäßen Vorrichtung, bezogen auf die Arbeitsrichtung, vor der Wendevorrichtung 1 eine Schweißstation 8 vorgesehen ist, in der die freien Enden der beispielsweise in einer aus der DE-C-3 223 881 bekannten Biegevorrichtung zu einem Abstandhalterrahmen gebogenen Hohlprofilleisten miteinander stumpf verschweißt werden. Eine derartige Schweißvorrichtung ist beispielsweise aus der EP-A-192 921 bekannt.

Die Wendestation 1 umfaßt einen Wendegreifer, der an zwei zueinander senkrecht stehenden Armen je ein Klemmenpaar 9 und 10 aufweist. Die Klemmenpaare 9 und 10 des Wendegreifers erfassen zwei zueinander senkrecht stehende Schenkel des Abstandhalters, und halten diesen während der Schwenkbewegung des Wendegreifers fest. Die Klemmbacken sind aus einer Bereitschaftslage, in der sie sich parallel zu einer in der Vorrichtung vorgesehenen, als seitliche Abstützung dienenden Stützwand 11 erstrecken und hinter dieser angeordnet sind, in eine Wirklage verschwenkbar, in der sie von beiden Seiten an den zu erfassenden Rahmenschenkeln des Abstandhalters anliegen und durch einen in der Stützwand 11 vorgesehenen kreisbogenförmigen Schlitz 12 nach vorne ragen, verschwenkbar. Ein derartiger Wendegreifer ist im Prinzip aus der AT-B-356 832 bekannt. Das Wenden der Abstandhalterrahmen um 90° hat den Zweck, die Abstandhalterrahmen, die in der Schweißstation 8 (von der vorgeschalteten Biegevorrichtung) so ausgerichtet sind, daß ihre längeren Schenkel horizontal ausgerichtet sind, so auf den Linearförderer 17 zu stellen, daß die längeren Schenkel vertikal verlaufen.

Jede der beiden Füllstationen 2 und 3 umfaßt zwei Füllköpfe 13 und 14, welche die aus der AT-B-383 582 bekannte Bauform haben können. Jeder Füllkopf 13, 14 umfaßt eine Klemme zum Festhalten der Abstandhalterrahmen während des Füllvorganges, einen Bohrer zum Erzeugen einer Öffnung in einem Schenkel des Abstandhalterrahmens, vorzugsweise in einem während des Füllvorganges im wesentlichen lotrecht ausgerichteten Schenkel, eine Düse, aus der das hygroskopische Material in das Innere des Abstandhalterrahmens eingebracht wird und eine Vorrichtung zum Verschließen der zuvor erzeugten Öffnungen im Abstandhalterrahmen.

Wie durch Pfeile in Fig. 1 angedeutet, sind die Füllköpfe 13 und 14 der Füllstationen 2 und 3 entlang des oberen Randes der Stützwand 11 verschiebbar, damit sie den vertikalen Schenkeln der zu füllenden Abstandhalterrahmen gegenüberliegend ausgerichtet werden können.

An den Füllköpfen 13 der Füllstationen 2 und 3 sind im Abstand vor der Vorderseite der Stützwand 11 nach unten weisende Führungen 15 für den oberen Abschnitt des zu füllenden Abstandhalterrahmens vorgesehen.

Zum Anheben der Abstandhalterrahmen, die entlang des unteren Randes der Stützwand 11 in Richtung des Pfeiles 16 auf einem Linearförderer 17 herangefördert werden, sind die unterhalb der Füllstationen 2 und 3 vorgesehenen Abschnitte des Linearförderers 17 als anhebbare Förderbahnteile 18 ausgebildet.

Die Förderbahnteile 18 sind als Endlosbandförderer ausgebildet, und zusammen mit ihrem Antriebsmotor 19 durch nicht näher gezeigte Mittel anhebbar. Um die Abstandhalterrahmen während des Hebevorganges an den Förderbahnteilen 18 zu halten, sind diesen noch Klemmen 20 zugeordnet, die den unteren horizontalen Schenkel der Abstandhalterrahmen gegen die Förderbahnteile 18 drücken. Die Klemmen 20 sind während des An- und Abtransportes der Abstandhalterrahmen hinter die Stützwand 11 hochschwenkbar.

Die Einrichtung 5 zum Übergeben von gefüllten Abstandhalterrahmen an den Hängeförderer 6 umfaßt zwei Hebenocken 21, die in Schlitzen 22 der Stützwand 11 anhebbar sind. Dabei sind die Hebenocken 21 so geführt, daß sie in ihrer unteren Bereitschaftsstellung unterhalb und/oder hinter der Stützwand 11 angeordnet sind, so daß sie den Antransport von Abstandhalterrahmen nicht stören.

In der Station 5 ist weiters ein Schieber 23 vorgesehen, der zwischen den Schlitzen 22 angeordnet ist und in Richtung des Doppelpfeiles 24 vor- und zurückgeschoben werden kann. Der Schieber 23 ist im wesentlichen hakenförmig ausgebildet und übernimmt mit seiner horizontalen Auflage 25 einen von den Hebenocken 21 angehobenen Abstandhalterrahmen, um diesen auf ein Paar Haken 26 des Hängeförderers 6 zu schieben. Um das Einsetzen der Abstandhalterrahmen in die Haken 26 des Hängeförderers 6 zu vereinfachen, sind diese mit einer Schräge 27 ausgestattet. Nachdem die Abstandhalterrahmen vom Schieber 23 übergeben worden sind, hängen die Abstandhalterrahmen in einer Vertiefung 28 der Haken 26. Sobald ein Abstandhalterrahmen in ein Hakenpaar 26 des Hängeförderers 6 eingehängt worden ist, bewegt sich dieser in Richtung des Pfeiles 29 um einen Schritt weiter, und der Schieber 23 bewegt sich zurück, so daß das nächste Hakenpaar zur Übernahme des nächsten Abstandhalterrahmens vom Schieber 23 bereit ist.

Es ist noch anzumerken, daß die Haken 26 in Fig. 2 überproportional groß dargestellt sind, um deren Aufbau besser darzustellen.

Die Haken 26 sind bevorzugt so ausgebildet, daß sie den oberen, horizontalen, in den Haken 26 angeordneten Schenkel der Abstandhalterrahmen mit einem horizontalen und geraden Abschnitt federnd klemmen (vgl. Fig. 3), so daß Pendelbewegungen der Abstandhalterrahmen gedämpft bzw. unterdrückt werden.

An der Abgabeseite des Hängeförderers 6 ist ebenfalls eine Stützwand 30 vorgesehen, an deren unterem Ende ein Linearförderer 31 angeordnet ist. Die Länge eines Schrittes (Hubes) des Hängeförderers 6 ist so bemessen, daß sich jeweils ein Hakenpaar 26 nach Ausführung des Schrittes hinter der Stützwand 30 befindet, so daß die Abstandhalterrahmen von einem Hakenpaar 26 abgezogen werden und mit ihrem oberen horizontalen Schenkel auf einem Paar Hebenocken 32 aufliegen. Nachdem dies geschehen ist, werden die Hebenocken 36 nach unten bewegt, bis sie z.B., wie durch den gebogenen Pfeil in Fig. 2 angedeutet, unter und/oder hinter die Stützwand 30 bewegt worden sind. Der Abstandhalterrahmen steht nun an der Stützwand 30 lehnend auf dem Linearförderer 31 auf und kann der weiteren Bearbeitung, z.B. der Beschichtung mit Dicht- bzw. Klebemittel zugeführt werden.

## Patentansprüche

1. Vorrichtung zum Füllen von Abstandhalterrahmen für Isolierglas, vorzugsweise von einstückig gebogenen Abstandhalterrahmen, mit hygroskopischem Material, mit wenigstens einer Füllstation (2, 3) mit zwei Füllköpfen (13, 14) zum Füllen der Abstandhalterrahmen mit hygroskopischem Material, dadurch gekennzeichnet, daß die Vorrichtung eine seitliche Abstützung für die Abstandhalterrahmen aufweist (11), an deren oberen Rand die Füllköpfe vorgesehen sind, daß ein sich durch die Vorrichtung entlang des unteren Randes der seitlichen Abstützung (11) erstreckender Linearförderer (17) für die Abstandhalterrahmen vorgesehen ist, daß der im Bereich der Füllstation vorgesehene Abschnitt (18) des Linearförderers (17) entlang der seitlichen Abstützung (11) anhebbar ist, um den oberen Bereich des zu füllenden Abstandhalterrahmens zu den Füllköpfen (13, 14) der Füllstation (2, 3) zu heben, daß am anhebbaren Abschnitt (18) des Linearförderers (17) ein Endlosförderorgan vorgesehen ist und daß der Antriebsmotor (19) für das Endlosförderorgan zusammen mit dem Abschnitt (18) des Linearförderers (17) anhebbar ist.

2. Vorrichtung nach Anspruch 1, dadurch gekennzeichnet, daß die seitliche Abstützung durch eine im wesentlichen durchgehende Gleitwand (11) gebildet ist.

3. Vorrichtung nach Anspruch 1 oder 2, dadurch gekennzeichnet, daß in Bewegungsrichtung der Abstandhalterrahmen durch die Vorrichtung gesehen vor dem anhebbaren Abschnitt (18) des Linearförderers (17) eine Vorrichtung (1) vorgesehen ist, die zum Verschwenken der Abstandhalterrahmen um 90° dient, um die Abstandhalterrahmen so auszurichten, daß ihr längerer Schenkel im wesentlichen vertikal steht.

4. Vorrichtung nach einem der Ansprüche 1 bis 3, dadurch gekennzeichnet, daß zwei Füllstationen (2, 3) mit je zwei Füllköpfen (13, 14) am oberen Rand der seitlichen Abstützung (11) vorgesehen sind und daß im Bereich jeder Füllstation (2, 3) ein anhebbarer Abschnitt (18) des Linearförderers (17) vorgesehen ist.

5. Vorrichtung nach einem der Ansprüche 1 bis 4, dadurch gekennzeichnet, daß am anhebbaren Abschnitt (18) des Linearförderers (17) eine Klemme (20) zum Festhalten des Abstandhalterrahmens vorgesehen ist, die um eine zur Förderrichtung (16) des Linearförderers (17) im wesentlichen parallele Achse in ihre den unteren horizontalen Schenkel des Abstandhalterrahmens gegen den Abschnitt (18) des Linearförderers (17) pressende Lage einschwenkbar ist.

6. Vorrichtung nach einem der Ansprüche 1 bis 5, dadurch gekennzeichnet, daß an wenigstens einem Füllkopf (13) der Füllstation (3, 4) ein entlang der Vorderseite der seitlichen Abstützung (11) nach unten ragendes Leitblech (15) zum Führen des Abstandhalterrahmens bis zum Erfassen desselben durch die Klemmen der Füllköpfe (13, 14) der Füllstation (2, 3) vorgesehen ist.

## Claims

1. Apparatus for filling spacer frames for insulating glazing panels, preferably spacer frames bent from a single piece, with hygroscopic material, having at least one filling station (2, 3) with two filling heads (13, 14) for filling the spacer frames with hygroscopic material, characterised in that the apparatus has a lateral support (11) at whose upper edge the filling heads are provided, a linear conveyor (17) extending through the apparatus along the bottom edge of the lateral support (11) is provided for the spacer frames, that section (18) of the linear conveyor (17) which is provided in the region of the filling station can be raised along the lateral support (11) in order to lift the top zone of the spacer frame to be filled up to the filling heads (13, 14) of the filling station (2, 3), an endless conveying means is provided at the raisable section (18) of the linear conveyor (17), and the driving motor (19) for the endless conveying means can be raised together with the section (18) of the linear conveyor (17).

2. Apparatus according to claim 1, characterised in that the lateral support is formed by a substantially continuous sliding wall (11).

3. Apparatus according to claim 1 or 2,characterised in that looking in the direction of movement of the spacer frames through the apparatus, a device (1) serving to swing the spacer frames through 90° is provided ahead of the raisable section (18) of the linear conveyor (17) in order to orient the spacer frames so that their longer side is substantially vertical.

4. Apparatus according to any one of claims 1 to 3, characterised in that two filling stations (2, 3), each with two filling heads (13, 14), are provided at the upper edge of the lateral support (11) and a raisable section (18) of the linear conveyor (17) is provided in the region of each filling station (2, 3).

5. Apparatus according to any one of claims 1 to 4, characterised in that a clamq (20) for retaining the spacer frame is provided at the raisable section (18) of the linear conveyor (17) and is swingable about an axis substantially parallel to the conveying direction (16) of the linear conveyor (17) into its position pressing the lower horizontal side of the spacer frame against the section (18) of the linear conveyor (17).

6. Apparatus according to any one of claims 1 to 5, characterised in that a guide plate (15) projecting downward along the front of the lateral support (11) is provided at at least one filling head (13) of the filling station (2, 3) for guiding the spacer frame until the same is gripped by the clamps of the filling heads (13, 14) of the filling station (2, 3).

## Revendications

1. Dispositif pour remplir avec du produit hygroscopique des intercalaires pour vitrages isolants, de préférence des intercalaires coudés d'une seule pièce, comportant au moins un poste de remplissage (2, 3) avec deux têtes de remplissage (13, 14) pour remplir les intercalaires avec du produit hygroscopique, caractérisé par le fait que le dispositif présente un appui latéral (11) pour les intercalaires, appui (11) sur le bord supérieur duquel sont prévues les têtes de remplissage, par le fait qu'il est prévu un transporteur linéaire (17) pour les intercalaires, lequel s'étend dans le dispositif, le long du bord inférieur de l'appui (11), par le fait que la partie (18) du transporteur linéaire (17) prévue dans la région du poste de remplissage peut être levée le long de l'appui latéral (11) afin d'élever la région supérieure de l'intercalaire à remplir vers les têtes de remplissage (13, 14) du poste de remplissage (2, 3), par le fait qu'un organe transporteur sans fin est prévu sur la partie levable (18) du transporteur linéaire (17) et par le fait que le moteur d'entraînement (19) de l'organe transporteur sans fin peut être soulevé conjointement avec la partie (18) du transporteur linéaire (17).

2. Dispositif selon revendication 1, caractérisé par le fait que l'appui latéral est constitué par une paroi de glissement (11) sensiblement continue.

3. Dispositif selon revendication 1 ou 2, caractérisé par le fait qu'en considérant la direction de déplacement des intercalaires dans le dispositif, il est prévu, avant la partie levable (18) du transporteur linéaire (17), un dispositif (1) qui sert à faire pivoter de 90° les intercalaires afin de les orienter de manière que leur côté le plus long soit sensiblement vertical.

4. Dispositif selon l'une des revendications 1 à 3, caractérisé par le fait que deux postes de remplissage (2, 3) comportant chacun deux têtes de remplissage (13, 14) sont prévus sur le bord supérieur de l'appui latéral (11), et par le fait qu'une partie levable (18) du transporteur linéaire (17) est prévue dans la région de chaque poste de remplissage (2, 3).

5. Dispositif selon l'une des revendications 1 à 4, caractérisé par le fait qu'il est prévu, sur la partie levable (18) du transporteur linéaire (17), un organe de pincement (20) pour maintenir l'intercalaire, cet organe pouvant, par pivotement autour d'un axe sensiblement parallèle à la direction (16) du transport par le transporteur linéaire (17), être basculé à sa position de serrage du côté horizontal inférieur de l'intercalaire contre la partie (18) du transporteur linéiaire (17).

6. Dispositif selon l'une des revendications 1 à 5, caractérisé par le fait que, sur au moins une tête de remplissage (13) du poste de remplissage (3, 4), il est prévu une tôle de guidage (15), débordant vers le bas le long du côté avant de l'appui latéral (11), afin de guider l'intercalaire jusqu'à ce que celui-ci soit saisi par les organes de pincement des têtes de remplissage (13, 14) du poste de remplissage (2, 3).
